# EUROPÄISCHE PATENTSCHRIFT

(11) **EP 1 627 696 B1**
(45) Veröffentlichungstag und Bekanntmachung des Hinweises auf die Patenterteilung: **02.05.2007**
(21) Anmeldenummer: 05015970.6
(22) Anmeldetag: 22.07.2005
(51) Int. Cl.: B21C 29/04, F27B 17/00

(54) **Vorrichtung und Verfahren zur Erwärmung von Strangpresswerkzeugen vor dem Einbau in eine Strangpresse**
Device and method for heating extrusion dies before mounting them into an extrusion apparatus
Dispositif et méthode de chauffage des filières d'extrusion avant montage dans une presse d'extrusion

(30) Priorität: 05.08.2004 DE 102004038247
(43) Veröffentlichungstag der Anmeldung: 22.02.2006
(73) Patentinhaber: Schwartz, Eva, 52066 Aachen (DE)
(72) Erfinder: Schwartz, Rolf-Josef, 52152 Simmerath (DE)
(74) Vertreter: Jostarndt, Hans-Dieter

(56) Entgegenhaltungen:
- EP-A- 0 529 198
- EP-A- 0 621 345
- DE-A1- 19 627 300
- DE-U1- 9 106 439
- PFAU M ET AL: "NEUE ANLAGE ZUR ERWAERMUNG VON STRANGPRESSWERKZEUGEN" UMFORMTECHNIK, MEISENBACH, BAMBERG, DE, Bd. 34, Nr. 1, 1. März 2000 (2000-03-01), Seite 20,23, XP000948888 ISSN: 0300-3167

## Beschreibung

Die Erfindung betrifft eine Vorrichtung zur Erwärmung von Strangpresswerkzeugen vor dem Einbau in eine Strangpresse, in der die Werkzeuge auf eine vorgegebene Temperatur erwärmt und auf dieser gehalten werden.

Die Erfindung betrifft ferner ein Verfahren zur Erwärmung von Strangpresswerkzeugen vor dem Einbau in eine Strangpresse.

Die Vorrichtung und das Verfahren eignen sich insbesondere zur Erwärmung und zum Warmhalten von Werkzeugen aus Stahl für das Strangpressen von Aluminium, Buntmetall und ähnliche Legierungen.

Beim Strangpressen von Materialien zu Profilen ist es erforderlich, die dazu verwendeten Werkzeuge zuvor auf eine vorgegebene Temperatur zu erwärmen. Wird Aluminium mittels Strangpressen zu Profilen verarbeitet, wie es beispielsweise für Fensterprofile der Fall ist, liegt die erfoderliche Temperatur der Werkzeuge im Bereich von 400°C bis 550°C. Die Erwärmung der Werkzeuge sollte möglichst gleichmäßig und schnell erfolgen, damit der thermische Verzug, die Oxidation und die Abstickung möglichst gering bleiben und das Werkzeug schnell bereitgestellt werden kann. Bei den Werkzeugen handelt es sich in der Regel um Rundelemente mit filigranen Öffnungen, die aus höherfestem Stahl und aus mehreren hintereinander verbundenen Platten bestehen.

Die Erwärmung der Werkzeuge auf eine vorgegebene Temperatur erfolgt herkömmlicherweise mit Hilfe eines Strahlungs- oder Konvektionsofens. Dabei kommen Kammer- oder Truhenofen zur Anwendung, in welchem sich jeweils ein oder mehrere Werkzeuge befinden. Die Beheizung der Öfen erfolgt in der Regel mit elektrischen Widerständen, durch Gasflammen oder durch eine Kombination dieser Heizeinrichtungen.

Diese herkömmlichen Erwärmungsverfahren sind mit spezifischen Nachteilen behaftet. Das Erwärmen der Werkzeuge mit Hilfe eines Strahlungs- oder Konvektionsofens führt durch die bei dieser Temperatur physikalisch bedingten niedrigen erreichbaren Wärmeübergangszahlen zu relativ langen Aufheizzeiten. Ferner sind große Öfen erforderlich, welche wiederum zu einem großen Flächenbedarf und zu hohen Leerverlusten führen, da die Ofenwandverluste proportional zur Oberfläche sind. Darüber hinaus wird eine große Innenfläche des Ofens auf Erwärmungstemperatur erwärmt, die nach Einstellen des Betriebes wieder abkühlt, ohne dass diese Wärme wiedergewonnen werden kann.

In den genannten Öfen erfolgt die Erwärmung der Werkzeuge zudem nur langsam, da der Wärmeübertragungskoeffizient vergleichsweise gering ist. Bei einer Strahlungsheizung entsteht oftmals das Problem der Überhitzung filigraner Elemente des Werkzeugs, da Heizstrahler eine typische Temperatur von etwa 800°C haben und dadurch unerwünschte Temperaturgradienten im Werkzeug erzeugen. Vielfach wird auch die Technik der Magnetfelderwärmung benutzt, die gleichfalls den Nachteil der schwierigen Temperaturverteilung aufweist. Ferner ermöglicht die Magnetfelderwärmung nicht den Einsatz von Schutz- oder Reaktionsgas und die Technik bedingt hohe Anschaffungskosten. In Mehrfach-Werkzeugöfen kommt es häufig ferner vor, dass kalte Werkzeuge neben durchwärmte eingesetzt werden und diese dann an filigranen Elementen unzulässig abkühlen. Dies kann zum Werkzeugbruch beim Anpressen führen, was ebenfalls hohe Kosten verursacht.

In der DE 91 06 439 U1, welche die Basis für den Oberbegriff des Anspruchs 1 bildet, ist ein Ofen zum gleichmäßigen Erwärmen von metallischem Gut offenbart. Der Ofen weist ein den Ofeninnenraum begrenzendes Druckkanalsystem auf. Das Druckkanalsystem mündet an der Ofenunterseite unterhalb der Transportebene des Erwärmungsgutes in Düsenkästen mit in den Ofeninnenraum gerichteten Düsen. An der Ofendecke sind Lüfter angeordnet, die ein von Heizeinrichtungen aufgeheiztes Fluid über die Düsen auf die Oberfläche des Erwärmungsgutes führen, Das Erwärmungsgut wird einseitig von unten mit dem erwärmten Fluid beaufschlagt. Das Fluid strömt von unten zur Oberseite der Ofenkammer und wird dort von den Lüftern angesaugt, um nach dessen Erwärmung wieder aus den Düsen der Düsenkästen auszuströmen.

Die EP 0 529 198 A2 beschreibt einen Ofen mit kontrollierter Atmosphäre, der insbesondere zur Erwärmung von Extrusionsformen für Aluminium oder Legierungen davon geeignet ist. Der Ofen weist mehrere Kammern auf, in welche jeweils eine zu erwärmende Form eingebracht werden kann. Die Erwärmung erfolgte durch elektrische Widerstände und vorzugsweise in einer Atmosphäre, die frei von Sauerstoff ist, um die Oxidation der Formoberflächen zu verhindern. Jede Kammer kann schubladenartig geöffnet werden, so dass durch die Entnahme eines Werkstücks der Zustand in den anderen Kammern nicht beeinflusst wird.

Aufgabe der Erfindung ist es, eine Vorrichtung zur Erwärmung und zum Warmhalten von Werkzeugen für das Strangpressen von Materialien bereitzustellen, das die Nachteile bekannter Öfen vermeidet. Insbesondere soll die Vorrichtung einen hohen Wärmeübergangskoeffizienten realisieren, eine gleichmäßige Erwärmung der Werkzeuge ermöglichen und dabei wenig Platz beanspruchen.

Aufgabe der Erfindung ist es ferner, ein Verfahren zur Erwärmung von Werkzeugen für das Strangpressen von Materialien bereitzustellen, bei dem die Materialien möglichst schnell und gleichmäßig aufgeheizt werden, wobei das Verfahren wenig Energie benötigt und die chemischen Eigenschaften des Werkzeugstahls so wenig wie möglich negativ verändert werden.

Erfindungsgemäß wird die Aufgabe durch eine Vorrichtung mit den Merkmalen des Anspruchs 1 und ein Verfahren mit den Merkmalen des Anspruchs 7 gelöst. Vorteilhafte Weiterbildungen der Erfindung ergeben sich aus den Unteransprüchen 2 bis 6 und 8 bis 12.

Die erfindungsgemäße Vorrichtung zur Erwärmung von Strangpresswerkzeugen vor dem Einbau in eine Strangpresse, in der die Werkzeuge auf eine vorgegebene Temperatur erwärmt und auf dieser gehalten werden, umfasst ein gasdichtes und wärmeisoliertes Ofengehäuse, welches wenigstens eine Beschickungs- und Entnahmeöffnung mit einem Ofendeckel aufweist. Innerhalb des Ofengehäuses ist ein Pralldüsenfeld angeordnet, in dessen Bereich ein Werkzeug einbringbar ist. Die Vorrichtung ist ferner mit wenigstens einer Heizeinrichtung versehen, welche ein Fluid erwärmt, dass durch die Öffnungen des Pralldüsenfelds strömt. Die Vorrichtung wird vorzugsweise mit Schutz- oder Reaktionsgas betrieben. Diese Gasatmosphäre innerhalb der Anlage ist zum Schutz gegen Oxidation oder andere unerwünschte chemische Beeinflussungen vorgesehen. Beispielsweise verhindert sie den Abbau der Nitrierschicht.

In einem besonders bevorzugten Ausführungsbeispiel der Erfindung weist die Vorrichtung wenigstens einen Ventilator zum Umwälzen des Fluides durch die Heizeinrichtung und das Pralldüsenfeld auf. Die Ventilatoren können das verwendete Fluid beispielsweise auf Düsenaustrittsgeschwindigkeiten von ca. 20-100 m/s beschleunigen. Die Zuführung des Fluides an die Werkzeuge erfolgt in einer besonders bevorzugten Ausführungsform der Erfindung mittels Düsen, durch die sich Strömungsrichtung und - geschwindigkeit des Fluides so gestalten lassen, dass beim Auftreffen auf das Werkzeug eine maximale wärmeübertragungsleistung realisiert wird. Die Prallstrahlen treffen dabei vorzugsweise senkrecht oder in einem Winkel von 80° bis 100° zur Oberfläche auf die Werkzeuge auf.

Die Heizeinrichtung kann auf verschiedene Arten beheizt werden. Es hat sich als zweckmäßig erwiesen, den Prallstrahlenofen direkt oder indirekt zu beheizen. Dies kann beispielsweise mit elektrischen Widerstandselementen oder mit Hilfe eines oder mehrerer mit Brennstoff betriebenen Brenner erfolgen. Es hat sich als zweckmäßig erwiesen, dass das Pralldüsenfeld thermostatisch auf einer Temperatur haltbar ist, die oberhalb der vorgegebenen Erwärmungstemperatur der Werkzeuge liegt. Dabei liegt die Temperatur des Fluides beispielsweise etwa 10 bis 100°C oberhalb der vorgegebenen Erwärmungstemperatur der Werkzeuge.

Die Erfindung umfasst ferner ein Verfahren zur Erwärmung von Strangpresswerkzeugen vor dem Einbau in die Strangpresse, bei dem die Werkzeuge auf eine vorgegebene Temperatur erwärmt und auf dieser gehalten werden. Dabei werden die Werkzeuge in eine Vorrichtung eingebracht, welche ein Pralldüsenfeld aufweist, in welchem die Werkzeuge mindestens auf die vorgegebene Temperatur erwärmt werden. Nach der Erwärmung wird das Werkzeug in eine Presse eingebracht. Das verwendete Fluid wird vorzugsweise durch Heizeinrichtungen erwärmt und strömt mittels einer oder mehrerer Ventilatoren durch Düsenöffnungen auf ein oder mehrere Werkzeuge. In einem besonders bevorzugten Ausführungsbeispiel der Erfindung wird jeweils nur ein Werkzeug in die Vorrichtung eingebracht, in dieser erwärmt und auf einer vorgegebenen Temperatur gehalten.

Die Erfindung wendet sich ab von Ein- oder Mehrwerkzeugöfen mit Konvektions- oder Strahlungserwärmung und nutzt stattdessen ein Düsenfeld mit Prallstrahlen, das für den relevanten Temperaturbereich sehr gute Voraussetzungen mitbringt. Die Verwendung eines Prallstrahlenofens bringt verschiedene Vorteile mit sich. Beispielsweise ist die Pralletrahlenerwärmung unkritisch bezüglich Übertemperaturen mit der Folge zu großer Temperaturgradienten. Ferner ist die Erwärmung mit Prallstrahlen einfach durchführbar und ist in ihrer Handhabung erprobt. Darüber hinaus stellt sie eine kostengünstige Erwärmungstechnik dar.

Der bedeutendste Vorteil eines Prallstrahlenofens liegt in dem sehr guten und gleichmäßigen Wärmeübergang zwischen Düsenfeld und Werkzeug, der durch den hochturbulenten Kontakt zwischen Werkzeugoberfläche und Prallfluid realisiert wird. Wärmeübergangszahlen von bis zu 150 W/m²h sind mit dieser Erwärmungsart gegenüber ca. 50 W/m²h bei normaler Konvektion oder Strahlung erreichbar.

Wird die erfindungsgemäße Vorrichtung als Truhenofen ausgeführt, in welchen jeweils nur ein Strangpresswerkzeug eingebracht wird, können die Abmaße gering gehalten werden. Ferner wird die Erwärmung der Werkzeuge nicht durch kalte Werkzeuge in der Nähe bereits erwärmter Werkzeuge beeinflusst. Auch chemische Veränderungen während der gelegentlich sehr langen Haltephasen eines Werkzeuges in einem Erwärmungsofen können durch die erfindungsgemäße Ausführung einer Vorrichtung mit einem Pralldüsenfeld weitestgehend vermieden werden.

Weitere Vorteile, Besonderheiten und zweckmäßige Weiterbildungen der Erfindung ergeben sich aus den Unteransprüchen und der nachfolgenden Darstellung eines bevorzugten Ausführungsbeispiels anhand der Abbildungen.

Von den Abbildungen zeigt:
- Fig. 1: eine schematische Darstellung der Vorrichtung gemäß der Erfindung im Seitenschnitt; und
- Fig. 2: eine schematische Darstellung der Vorrichtung gemäß der Erfindung in der Aufsicht:

Bei der in den Figuren 1 und 2 dargestellten Vorrichtung handelt es sich um einen Ofenherd 10 mit verschiedenen baulichen Merkmalen, In Fig. 1 ist die Vorrichtung in einem Seitenquerschnitt dargestellt, währen die Fig. 2 eine Aufsicht auf die Vorrichtung wiedergibt. Die Pfeile stellen die Flussrichtung des Fluides innerhalb der Vorrichtung dar. Dabei bezeichnen die weißen Pfeile die Flussrichtung innerhalb des Druckraumes der Vorrichtung und die schwarzen Pfeile die Flussrichtung des Fluids im Pralldüsenfeld.

Bei den in der Vorrichtung zu erwärmenden Werkzeugen 90 handelt es sich um Strangpresswerkzeuge, die oftmals aus mehreren runden Stahlplatten mit Löchern und Gravuren bestehen. Ein derartiges Werkzeug ist in Fig. 1 beispielhaft als runde Platte 90 dargestellt. Durch solche Stahlplatten werden Materialien gepresst, um ein bestimmtes Profil zu erhalten. Neben verschiedenen Kunststoffen können auch Aluminium, Buntmetalle oder ähnliche Legierungen durch ein Werkzeug gepresst werden. Es können jedoch auch anders geformte Werkzeuge für einen nachfolgenden Einbau in eine Presse erwärmt werden. Die Anlage und das Erwärmungsverfahren eignen sich insbesondere zur Erwärmung von Strangpresswerkzeugen, die aus höherfesten Stählen bestehen.

Der Ofenherd 10 sieht ein gasdichtes und wärmeisoliertes Ofengehäuse 50 vor, in welches die Werkzeuge 90 durch eine oder mehrere Beschickungs- und Entnahmeöffnungen 70 einbringbar sind. Die Werkzeuge werden nachfolgend in einem Pralldüsenfeld 20 auf eine vorgegebene Temperatur erwärmt. In der Fig. 1 ist das Pralldüsenfeld durch gestrichelte Linien dargestellt. Die Düsen befinden sich auf zwei gegenüberliegenden Seiten eines Druckraumes 60 innerhalb des Ofenraumes 80.

Nach einer vorgegebenen Verweilzeit in dem Düsenfeld 20 ist das dort eingebrachte Werkzeug 90 auf die vorgegebene Temperatur erwärmt, die beispielsweise für einige Stähle 400°C bis 550°C beträgt. Nach einem vorgegebenen Zeitablauf kann der Ofenraum 80 mit Schutz- oder Reaktionsgas geflutet und gespült werden. Sobald ein Werkzeug 90 benötigt wird, entnimmt der Werker dieses durch Öffnen des Ofendeckels 40 und führt es direkt in die Presse.

Das Düsenfeld 20 besteht in erster Linie aus einem Druckraum 60 und einem Ofenraum 80 der nach außen stark isoliert und gasdicht ausgeführt ist. Das Düsenfeld 20 kann auf verschiedene Weisen beheizt werden. Die Beheizung kann beispielsweise elektrisch oder mit Brennstoff erfolgen. Die Heiztemperatur des Düsenfeldes entspricht mindestens der vorgegebenen Erwärmungstemperatur der Werkzeuge, sie liegt jedoch vorzugsweise etwas höher als diese. Die tatsächlich erforderliche Temperatur muss empirisch ermittelt werden. Typische Temperaturunterschiede liegen in der Größenordnung von 10 bis 100°C. Bei einer Behandlungstemperatur von etwa 650°C liegt die Düsenfeldtemperatur beispielsweise 20°C über der vorgegebenen Erwärmungstemperatur der Werkzeuge.

Die im Ofenraum 80 befindlichen Werkzeuge 90 werden fortlaufend von frischem Fluid umspült, das mittels einer oder mehrerer Ventilatoren 100 beschleunigt wird. Das Fluid tritt dabei aus mehreren Öffnungen 110 aus und berührt das Werkzeug als ein typischer Prallstrahl. Dadurch wird ein sehr guter Wärmeübergang von dem Fluid auf das Werkzeug realisiert, so dass auf diese Weise kurze Aufheizzeiten verwirklicht werden können. Gegenüber konventionellen Erwärmungsmethoden wird die erforderliche Zeit gedrittelt und das Temperaturband halbiert.

### Bezugszeichenliste:

- 10: Ofenherd
- 20: Pralldüsenfeld
- 30: Ventilator
- 40: Ofendeckel
- 50: Gasdichtes Ofengehäuse
- 60: Druckraum
- 70: Beschickungs- und Entnahmeöffnung
- 80: Ofenraum
- 90: Strangpresswerkzeug
- 100: Heizeinrichtung
- 110: Düsenöffnungen

## Patentansprüche

1. Vorrichtung zur Erwärmung von Strangpresswerkzeugen vor dem Einbau in eine Strangpresse, in der die Werkzeuge auf eine vorgegebene Temperatur erwärmt und auf dieser gehalten werden, wobei die Vorrichtung (10) ein gasdichtes und wärmeisoliertes Ofengehäuse (50) umfasst, welches wenigstens eine Beschickungs- und Entnahmeöffnung (70) mit einem Ofendeckel (40) aufweist und wobei innerhalb des Ofengehäuses ein Pralldüsenfeld (20) angeordnet ist, in dessen Bereich ein Werkzeug (90) einbringbar ist und wobei die Vorrichtung (10) mit einer Heizeinrichtung (100) versehen ist, welche ein Fluid erwärmt, dass durch die Öffnungen (110) des Pralldüsenfelds (20) strömt **dadurch gekennzeichnet, daß** die Öffnungen (110) des Pralldüsenfelds (20) einander gegenüberliegend auf zwei Seiten des Bereichs angeordnet sind, in welchen das Werkzeug (90) einbringbar ist.

2. Vorrichtung nach Anspruch 1,
**dadurch gekennzeichnet, dass** wenigstens ein Ventilator (30) zum Umwälzen des Fluides durch die Heizeinrichtung (100) und das Pralldüsenfeld (20) vorgesehen ist.

3. Vorrichtung nach einem der Ansprüche 1 und 2,
**dadurch gekennzeichnet, dass** die Heizeinrichtung (100) elektrisch beheizbar ist.

4. Vorrichtung nach einem der Ansprüche 1 und 2,
**dadurch gekennzeichnet, dass** die Heizeinrichtung (100) durch einen mit Brennstoff betriebenen Brenner beheizbar ist.

5. Vorrichtung nach einem der Ansprüche 1 bis 4,
**dadurch gekennzeichnet, dass** das Pralldüsenfeld (20) thermostatisch auf einer Temperatur haltbar ist, die oberhalb der vorgegebenen Erwärmungstemperatur der Werkzeuge (90) liegt.

6. Vorrichtung nach einem der Ansprüche 1 bis 5,
**dadurch gekennzeichnet, dass** die Vorrichtung mit Schutz- oder Reaktionsgas betreibbar ist.

7. Verfahren zur Erwärmung von Strangpresswerkzeugen (90) vor dem Einbau in eine Strangpresse, **wobei** das Verfahren die folgenden Schritte umfasst :
- Eindringen der Werkzeuge in eine Vorrichtung, die ein Pralldüsenfeld aufweist, wobei die Düsen öffnungen (110) des Pralldüsenfelds (20) einander gegenüber liegend auf zwei seiten des Bereiches der Vorrichtung angeordnet sind, in welchen die Werkzeuge eingebracht werden;
- Beaufschlagen der Werkzeuge mit Prallstrahlen aus einem erwärmten Fluid;
- Erwärmen der Werkzeuge auf eine vorgegebene Temperatur und
- die Werkzeuge auf der vorgegebenen Temperatur halten.

8. Verfahren nach Anspruch 7,
**dadurch gekennzeichnet, dass** in eine Vorrichtung (10) jeweils nur ein Werkzeug (90) eingebracht, in dieser erwärmt und auf der vorgegebenen Temperatur gehalten wird.

9. Verfahren nach einem der Ansprüche 7 und 8,
**dadurch gekennzeichnet, dass** das Verfahren in der Vorrichtung (10) in einer Schutz- oder Reaktionsgasatmosphäre durchgeführt wird.

10. Verfahren nach einem der Ansprüche 7 bis 9,
**dadurch gekennzeichnet, dass** das Fluid durch Heizeinrichtungen (100) erwärmt und mittels einer oder mehrerer Ventilatoren (30) durch Düsenöffnungen (110) auf ein oder mehrere Werkzeuge (90) strömt.

11. Verfahren nach einem der Ansprüche 7 bis 10,
**dadurch gekennzeichnet, dass** die Temperatur des Fluides etwa 10 bis 100°C oberhalb der vorgegebenen Erwärmungstemperatur der Werkzeuge (90) liegt.

12. Verfahren nach einem der Ansprüche 7 bis 11,
**dadurch gekennzeichnet, dass** die Werkzeuge (90) nach der Erwärmung in eine Strangpresse eingebaut werden.

## Claims

1. A device for heating up extrusion dies prior to their installation in an extruder, whereby the dies are heated up to a prescribed temperature and kept at this temperature, whereas the device (10) comprises a gas-tight and thermally insulated oven housing (50) that has at least one charging and discharging opening (70) with an oven cover (40), and whereas inside the oven housing, there is an impact nozzle field (20) into which a die (90) can be placed, and whereas the device (10) is provided with a heating means (100) that heats up a fluid flowing through the openings (110) of the impact nozzle field (20), **characterized in that** the openings (110) of the impact nozzle field (20) are arranged on two opposite sides of the area into which a die (90) can be placed.

2. The device according to Claim 1, **characterized in that** at least one fan (30) is provided to circulate the fluid through the heating means (100) and through the impact nozzle field (20).

3. The device according to one of Claims 1 and 2, **characterized in that** the heating means (100) can be electrically heated.

4. The device according to one of Claims 1 and 2, **characterized in that** the heating means (100) can be heated by a fuel-operated burner.

5. The device according to one of Claims 1 to 4, **characterized in that** a thermostat can be used to keep the impact nozzle field (20) at a temperature that lies above the prescribed heating temperature of the dies (90).

6. The device according to one of Claims 1 to 5, **characterized in that** the device can be operated with inert gas or reaction gas.

7. A method for heating up extrusion dies (90) prior to their installation in an extruder, whereby the method comprises the following steps:
- placing the dies in a device which comprises an impact nozzle field, whereas the nozzle openings (110) of the impact nozzle field (20) are arranged on opposite sides of the area of the device into which the dies can be placed;
- acting upon the dies with impact jets of heated fluid;
- heating the dies up to a prescribed temperature; and
- keeping the dies on the prescribed temperature.

8. The method according to Claim 7, **characterized in that** only one die (90) at a time is placed into a device (10), where said die is heated up and kept at the prescribed temperature.

9. The method according to one of Claims 7 and 8, **characterized in that** the method is carried out in the device (10) in an inert-gas or reaction-gas atmosphere.

10. The method according to one of Claims 7 to 9, **characterized in that** the fluid is heated up by heating means (100) and then made to flow over one or more dies (90) through nozzle openings (110) by means of one or more fans (30).

11. The device according to one of Claims 7 to 10, **characterized in that** the temperature of the fluid is about 10°C to 100°C [18°F to 180°F] above the prescribed heating temperature of the dies (90).

12. The method according to one or more of Claims 7 to 11, **characterized in that**, after the dies (90) have been heated up, they are installed in an extruder.

## Revendications

1. Dispositif pour chauffer des outils pour extrudeuse avant le montage dans une extrudeuse dans lequelle les outils sont portés à une température prédéterminée et maintenus à cette température, le dispositif (10) comprenant une carcasse de four (50) étanche aux gaz et thermoisolée, laquelle comporte au moins une ouverture de chargement et de retrait (70) avec un couvercle de four (40), et un champ de gicleurs (20) dans la zone duquel un outil (90) peut être placé étant disposé à l'intérieur de la carcasse du four, et le dispositif (10) étant pourvu d'un dispositif de chauffage (100) qui chauffe un fluide qui s'écoule par les orifices (110) du champ de gicleurs (20), **caractérisé en ce que** les orifices (110) du champ de gicleurs (20) sont disposés sur deux côtés opposés de la zone dans laquelle l'outil (90) peut être placé.

2. Dispositif selon la revendication 1, **caractérisé en ce qu'**au moins un ventilateur (30) est prévu pour faire circuler le fluide à travers le dispositif de chauffage (100) et le champ de gicleurs (20).

3. Dispositif selon l'une des revendications 1 et 2, **caractérisé en ce que** le dispositif de chauffage (100) est chauffable électriquement.

4. Dispositif selon l'une des revendications 1 et 2, **caractérisé en ce que** le dispositif de chauffage (100) est chauffable par un brûleur fonctionnant avec un combustible.

5. Dispositif selon l'une des revendications 1 à 4, **caractérisé en ce que** le champ de gicleurs (20) peut être maintenu à l'aide d'un thermostatiquement à une température qui se situe au-dessus de la température de chauffage prédéterminée pour les outils (90).

6. Dispositif selon l'une des revendications 1 à 5, **caractérisé en ce que** le dispositif peut fonctionner avec un gaz de protection ou de réaction.

7. Procédé pour chauffer des outils pour extrudeuse (90) avant le montage dans une extrudeuse, le procédé comprenant les étapes suivantes:
- mise en place des outils dans un dispositif qui comporte un champ de gicleurs, les orifices de gicleurs (110) du champ de gicleurs (20) étant disposés sur deux côtés opposés de la zone du dispositif dans laquelle on place les outils;
- exposition des outils à des jets d'un fluide chauffé;
- chauffage des outils à une température prédéterminée et
- maintien des outils à la température prédéterminée.

8. Procédé selon la revendication 7, **caractérisé en ce qu'**un seul outil (90) est placé respectivement dans un dispositif (10), y est chauffé et maintenu à la température prédéterminée.

9. Procédé selon l'une des revendications 7 et 8, **caractérisé en ce que** le procédé est exécuté dans le dispositif (10) sous atmosphère de gaz de protection ou de gaz de réaction.

10. Procédé selon l'une des revendications 7 à 9, **caractérisé en ce que** le fluide est chauffé par des dispositifs de chauffage (100) et s'écoule par des orifices de gicleurs (110) sur un ou plusieurs outils (90) au moyen d'un ou de plusieurs ventilateurs (30).

11. Procédé selon l'une des revendications 7 à 10, **caractérisé en ce que** la température du fluide se situe environ 10 à 100 °C au-dessus de la température de chauffage prédéterminée des outils (90).

12. Procédé selon l'une des revendications 7 à 11, **caractérisé en ce que** les outils (90), après le chauffage, sont montés dans une extrudeuse.
